# EUROPÄISCHE PATENTSCHRIFT

(11) **EP 3 727 704 B1**
(45) Veröffentlichungstag und Bekanntmachung des Hinweises auf die Patenterteilung: **26.03.2025**
(21) Anmeldenummer: 18830168.3
(22) Anmeldetag: 12.12.2018
(51) Int. Cl.: B05C 17/005, B65D 83/00, B05C 17/01

(54) **KOLBENANORDNUNG FÜR EINE KARTUSCHEN-AUSDRÜCKVORRICHTUNG**
PISTON ASSEMBLY FOR A CARTRIDGE DISCHARGING DEVICE
ENSEMBLE À PISTON POUR UN DISPOSITIF D'ÉJECTION À CARTOUCHE

(30) Priorität: 19.12.2017 DE 202017107724 U
(43) Veröffentlichungstag der Anmeldung: 28.10.2020
(73) Patentinhaber: Wolfcraft GmbH, 56746 Kempenich (DE)
(72) Erfinder: NONIEWICZ, Zbigniew, 56746 Kempenich (DE)
(74) Vertreter: Grundmann, Dirk
(86) Internationale Anmeldenummer: PCT/EP2018/084488
(87) Internationale Veröffentlichungsnummer: WO 2019/121207

(56) Entgegenhaltungen:
- EP-A1- 2 116 484
- CN-U- 204 523 433
- US-A- 3 069 053
- US-A- 3 162 337
- US-A- 4 678 107

## Beschreibung

### KartuschenausdruckvorrichtungGebiet der Technik

Die Erfindung betrifft eine Kartuschenausdruckvorrichtung mit einem Kolben für eine Kartuschen-Ausdrückvorrichtung zum Ausdrücken einer pastösen Masse aus einer eine Innenwandung aufweisenden Kartusche, aufweisend eine von einer Druckplatte beaufschlagbare Rückseite, eine dieser gegenüberliegende Frontseite und ein Halteglied, das in einer Haltestellung mit einem einen Rand der Druckplatte übergreifenden Haltevorsprung die Druckplatte an die Rückseite fesselt.

Die US 4,678,107 beschreib eine Kartuschenausdruckvorrichtung mit einem Kolben, auf dem eine Kappe aufsitzt, die eine Druckplatte des Kolbens mit einem radial einwärts gerichteten Rand hintergreift.

Die CN 204523433 U beschreibt eine Kartuschenausdruckvorrichtung mit einem Kolben, der eine auswechselbare Druckplatte trägt.

Die EP 2116484 A1 beschreibt ebenfalls eine Kartuschenausdruckeinrichtung mit einem Kolben, der eine entfernbare Druckplatte trägt.

### Stand der Technik

Aus der US 2014/0084022 A1 ist eine Kolbenausdrückvorrichtung bekannt, bei der der Kolben mit einer mit der Druckstange verbundenen Zug-Haube hakenverbunden ist. Die vom Kolben ausgehenden Haken greifen in Schlitze der Haube ein.

Die US 3, 162,337 offenbart eine Kartuschen-Ausdrückvorrichtung, bei der eine Druckplatte fest mit einer Druckstange verbunden ist. Die Druckstange greift in eine rückwärtige becherförmige Ausnehmung des Kolbens ein und ist dort bajonettverschlussartig mit dem Kolben verbunden.

Die US 3, 069,053 offenbart eine ähnliche Verbindung einer Druckplatte mit einem Kolben.

Die EP 3 075 457 A1 beschreibt eine Kartuschenausdrückvorrichtung mit einem Kolben Der Kolben besitzt eine Frontseite, die in Richtung einer aus einer Kartusche auszudrückenden pastösen Masse weist, wobei in der Kartusche ein zweiter Kolben angeordnet sein kann, der von der Frontseite des Kolbens beaufschlagt werden kann. Die der Rückseite gegenüberliegende Frontseite des Kolbens ist an eine Druckplatte befestigt, die mit dem Ende einer Druckstange verbunden ist. Die Druckstange kann mit einem Schrittschaltgetriebe durch ein Hin- und Herbewegen eines Antriebshebels linear verlagert werden, um den Kolben in einer Ausdrückrichtung zu verlagern. Das Halteglied zur Fesselung der Druckplatte an die Rückseite des Kolbens wird hier von einem U-förmigen, im Querschnitt L-förmigen Steg ausgebildet, der den Rand der Druckplatte mit einer Sperrflanke überfängt. Die Druckplatte kann seitlich in eine Öffnung eingeschoben werden. Wird ein Lösehebel der Kartuschen-Ausdrückvorrichtung in eine Lösestellung gebracht, kann die Druckstange zurückgezogen werden. Mit ihr wird der Kolben in der Kartusche verlagert.

Aus der DE 20 2010 013 511 U1 ist ein Wechselkolben für eine Kartuschen-Ausdrückeinrichtung vorbekannt, bei der Haltezungen in eine Nut eingreifen.

Kartuschenpressen werden darüber hinaus auch in den US 3,069,053 und WO 96/08428 beschrieben.

### Zusammenfassung der Erfindung

Der Erfindung liegt die Aufgabe zugrunde, eine gattungsgemäße Kartuschenausdruckvorrichtung gebrauchsvorteilhaft weiterzubilden.

Gelöst wird die Aufgabe durch die im Anspruch 1 angegebene Erfindung..

Die erfindungsgemäße Kolbenausdruckvorrichtung besitzt einen Kolben mit zumindest einem ersten Haltevorsprung, der in einer Richtung weg von der Druckplatte ausweichbar am Kolben befestigt ist. Durch eine Verlagerung des Haltevorsprungs gegenüber der Druckplatte wird der Haltevorsprung in eine Freigabestellung gebracht, in der die Druckplatte in Richtung weg von der Rückseite vom Kolben getrennt werden kann. Es ist insbesondere vorgesehen, dass der Haltevorsprung elastisch ausweichbar am Kolben befestigt ist. Hierzu ist der Haltevorsprung über einen Federsteg mit dem Kolben befestigt. Es können zwei oder mehrere Haltevorsprünge vorgesehen sein, die jeweils insbesondere elastisch ausweichbar am Kolben befestigt sind. Zwei Haltevorsprünge können sich gegenüberliegen. Es ist insbesondere vorgesehen, dass die Druckplatte mit ihrer Mitte mit einer Druckstange verbunden ist, die linear verlagerbar ist, um die pastöse Masse aus der Kartusche herauszudrücken. Die Druckstange definiert eine Achse. Die beiden Haltevorsprünge sind diametral bezogen auf die Achse angeordnet. Darüber hinaus kann ein Begrenzungsvorsprung vorgesehen sein, der eine Anlageflanke ausbildet, an der der Rand der Druckplatte anliegt. Der Begrenzungsvorsprung kann von einer bogenförmigen Begrenzungsrippe ausgebildet sein. Die Anschlagflanke ist insbesondere an einer Begrenzungsrippe angeordnet, die auf der Umfangskonturlinie des Kolbens zwischen zwei Haltegliedern verläuft. Gemäß der Erfindung können die Halteglieder nur dann von der Haltestellung in eine Freigabestellung verlagert werden, wenn sich der Kolben nicht in einer Kartusche befindet. Hierzu ist vorgesehen, dass das Halteglied eine Stützflanke aufweist. Die Stützflanke weist bevorzugt radial nach außen und bewegt sich beim Verlagern des Haltegliedes von der Haltestellung in die Freigabestellung radial nach außen. Die Stützflanke hat einen derartigen radialen Abstand zur Achse des Kolbens, dass die Innenwand der Kartusche in der Bewegungsbahn der Stützflanke liegt, wenn diese in Richtung der Freigabestellung verlagert wird. Die Innenwandung der Kartusche bildet somit zusammen mit der Stützflanke einen Verriegelungsmechanismus, mit dem das Halteglied in der Haltestellung gehalten wird, wenn sich der Kolben in der Kartusche befindet. Die Stützflanke ist somit derart angeordnet, dass sie bei in der Kartusche steckendem Kolben durch ein Anschlagen oder Anliegen an der Innenwand der Kartusche ein Ausweichen, insbesondere ein elastisches Ausweichen des Haltegliedes in die Freigabestellung verhindert. Die Stützflanke kann hierzu von einem Stützarm gebildet sein, der an einem freien Ende des Feder-steges angeordnet ist. Der Stützarm ragt radial nach außen. Am freien Ende des Federarmes sitzt darüber hinaus auch der Haltevorsprung, der auf seiner zur Rückseite weisenden Seite die Sperrflanke ausbildet, die in der Haltestellung den Rand der Druckplatte übergreift. Es kann vorgesehen sein, dass die Stützflanke beziehungsweise der die Stützflanke ausbildende Stützarm einen größeren axialen Abstand zur Rückseite aufweist, als der Haltevorsprung. Eine vom Rand der Druckplatte wegweisende Seite des Federsteges kann durch einen radialen Abstand von der Innenwand der Kartusche beabstandet sein. Dieser radiale Abstand wird vom Stützarm überbrückt. Die Frontseite des Kolbens wird von einem Druckabschnitt ausgebildet, der eine kegelstumpfmantelförmige Außenwandung aufweist. Die Frontseite besitzt eine radial äußere Randkante, deren Radialabstand in etwa dem Radialabstand der Stützflanke von der Achse entspricht. Der Haltevorsprung kann eine von der Sperrflanke wegweisende Auflaufschräge aufweisen. Gegen diese Auflaufschräge tritt der Rand der Druckplatte, wenn die Druckplatte dem Kolben zugeordnet wird. Durch ein Auflaufen des Randes der Druckplatte auf der Auflaufschräge werden die Halteglieder in die Freigabestellung verschwenkt. Dabei verbiegt sich der Feder-steg elastisch und schnappt anschließend zurück in die Haltestellung, in der der Rand der Druckplatte vom Haltevorsprung übergriffen ist. Die Halteglieder sind insbesondere materialeinheitlich mit dem aus Kunststoff bestehenden Kolben verbunden. Der aus Kunststoff bestehende Kolben kann einen Radialschlitz aufweisen, so dass er auch in solche Kartuschen oder Rohre eingesteckt werden kann, deren Innendurchmesser geringfügig größer ist, als der Durchmesser des Randes der Frontseite. Durch ein Zusammendrücken des Spaltes vermindert sich die Umfangslänge des Randes der Frontseite. Die Frontseite wird insbesondere von einer napfförmigen Vertiefung ausgebildet.

### Kurze Beschreibung der Zeichnungen

Im Folgenden wird die Erfindung anhand von Ausführungsbeispielen näher erläutert. Es zeigen:
- Fig. 1: einen Längsschnitt durch eine Kartuschenpresse,
- Fig. 2: vergrößert, den Ausschnitt II in Figur 1,
- Fig. 3: vergrößert, den Ausschnitt III in Figur 2,
- Fig. 4: perspektivisch und geschnitten einen mit einem Druckstempel 8 verbundenen erfindungsgemäßen Kolben,
- Fig. 5: eine Seitenansicht auf den an einer Druckplatte 8 befestigten Kolben 11,
- Fig. 6: eine perspektivische Darstellung der in Figur 1 dargestellten Kartuschenpresse mit einem Aufbruch,
- Fig. 7: eine perspektivische Darstellung des Kolbens mit Blick auf die Rückseite 12,
- Fig. 7a: eine Schnittdarstellung ähnlich Figur 2 beim Befestigen einer Druckplatte 8 an einem Kolben 11, wobei der Rand 8' eine Auflaufschräge 19 beaufschlagt,
- Fig. 7b: eine Folgedarstellung zu Figur 7a, nachdem die Druckplatte 8 Halteglieder 16 in eine Freigabestellung gebracht hat,
- Fig. 7c: eine weitere Folgedarstellung, nachdem die Halteglieder 16 ihre Haltestellung eingenommen haben.

### Beschreibung der Ausführungsformen

Das Ausführungsbeispiel der Erfindung betrifft eine Kartuschenpresse 1, die ein Betätigungsgehäuse 2 aufweist, in dem eine Druckstange 7 linear geführt ist. Mittels Mitnahmegliedern 5 kann durch eine Schwenkbetätigung eines Antriebshebels 3 in Richtung auf einen Handgriff 4 die Druckstange 7 schrittweise in eine Ausdruckrichtung verlagert werden. Zum Zurückverlagern der Druckstange 7 ist die Betätigung eines Lösehebels 6 erforderlich. Hinsichtlich der Funktionsweise einer derartigen Kartuschenpresse wird auf den einschlägigen Stand der Technik, insbesondere auf eine DE 20 2016 101 734 U1 oder auf eine nicht vorveröffentlichte DE 10 2017 100 627 verwiesen.

An ihrem freien Ende trägt die Druckstange 7 eine Druckplatte 8, die einen äußeren Rand 8' aufweist. Mit diesem äußeren Rand 8' ist die Druckplatte 8 erfindungsgemäß wie folgt an einem Kolben 11 gefesselt. Die Druckplatte 8 hat eine Rotationssymmetrie.

Bei dem Kolben 11 handelt es sich um einen materialeinheitlichen Körper aus Kunststoff, der eine Frontseite 13 aufweist, die einen kreisförmigen Umriss besitzt. Eine die Frontseite 13 umgebende Randkante 14 verläuft auf einer Kreisbogenlinie. Die Randkante 14 umgibt eine napfförmige Vertiefung. An die Randkante 14 schließt sich eine kegelstumpfförmige Fläche an. Der Frontseite 13 liegt eine Rückseite 12 gegenüber, die einen Aufnahmefreiraum 12' zur Aufnahme der Druckplatte 8 aufnimmt.

Der Aufnahmefreiraum 12' wird von zwei sich gegenüberliegenden, auf einer Kreisbogenlinie verlaufenden Begrenzungsrippen 15 begrenzt, die jeweils eine Anlageflanke 15' zur Anlage des Randes 8' der Druckplatte 8 ausbilden. Die Begrenzungsrippe 15 ist von einem Radialschlitz in zwei Hälften geteilt, wobei der Radialschlitz auch den die napfförmige Vertiefung ausbildenden Grundkörper teilt.

Es sind zwei sich diametral - bezogen auf die in der Achse der Druckplatte 8 angeordnete Druckstange 7 - sich gegenüberliegende Halteglieder 16 vorgesehen. Jedes der beiden Halteglieder 16 bildet einen Haltevorsprung 18 mit einer Sperrflanke 23 aus. Die Sperrflanke 23 liegt in einer Haltestellung über dem Rand 8' der Druckplatte 8, um die Druckplatte 8 an den Kolben 11 zu fesseln.

Der Haltevorsprung 18 besitzt auf seiner der Sperrflanke 23 gegenüberliegenden Seite eine Auflaufschräge 19 und ist an einem freien Ende eines Federsteges 17 befestigt. Der Federsteg 17 erstreckt sich - bezogen auf die Achse der Druckplatte 8 - in axialer Richtung weg von dem Grundkörper des Kolbens 11, welcher eine kegelstumpfförmige Gestalt aufweist. Der Federsteg 17 besitzt einen radialen Abstand von einer Umfangs-Kreisbogenlinie, die durch den Verlauf der Randkante 14 definiert ist. Der Abstand des Federsteges 17 zur Achse ist geringer als der Radius des Randes 14.

Durch ein radiales Verbiegen der Federstege 17 entgegen einer elastischen Rückstellkraft können die Sperrflanken 23 aus einer den Rand übergreifenden Haltestellung in eine Freigabestellung gebracht werden, in der die Druckplatte 8 in axialer Richtung vom Kolben 11 getrennt werden kann.

Um die Druckplatte 8 dem Kolben 11 zuzuordnen, kann sie in axialer Richtung auf die Rückseite 12 zu verlagert werden (Fig. 7a). Dabei gleitet der Rand 8' auf der Auflaufschräge 19 ab und verbiegt den Federsteg 17 in Radialauswärtsrichtung (Figur 7b), bis der Haltevorsprung 18 zurück in die Haltestellung schnappt (Figur 7c).

Erfindungsgemäß ist am Haltevorsprung 18 und insbesondere an dessen freiem Ende ein Stützarm 20 befestigt. Der Stützarm 20 ragt in Radialauswärtsrichtung ab und bildet mit einer Umfangslinie eine Stützflanke 21 aus. Diese Stützflanke 21 besitzt etwa denselben radialen Abstand zur Achse wie der Rand 14.

Vom radial äußersten Abschnitt des Stützarmes 20 ragt ein Vorsprung 22 ab. Da der Vorsprung 22 in Achsrichtung vom Stützarm 20 abragt, kann er als Betätigungshandhabe benutzt werden, um das Halteglied 16 von einer Haltestellung in eine Freigabestellung zu verschwenken.

Die Stützflanke 21 bildet mit einer Innenwand 10 einer Kartusche 9 oder eines Rohres ein Verriegelungselement, das verhindert, dass sich der in einer Kartusche steckende Kolben 11 von der Druckplatte 8 trennen kann. Der radiale Abstand der Innenwandung 10 zur Stützflanke 21 ist nämlich geringer, als die radiale Länge des Übergriffs der Sperrflanke 23 über den Rand 8' der Druckplatte 8. Wird beispielsweise durch Aufbringen eines Zuges auf die Druckstange 7 in Richtung weg vom Kolben 11 eine Kraft auf die Sperrflanke 23 aufgebracht, die ein Drehmoment erzeugt, welches das Halteglied 16 in Richtung der Freigabestellung beaufschlagt, also tendenziell den Federsteg 17 in Radialauswärtsrichtung verbiegt, so stößt die Stützflanke 21 gegen die Innenwand 10 der Kartusche 9 an und verhindert so, dass die Sperrflanke 23 ihre den Rand 8' übergreifende Sperrwirkung verliert. Beim Ausführungsbeispiel ist insbesondere vorgesehen, dass der Durchmesser des Randes 14 geringfügig größer ist, als der Innendurchmesser des die Kartusche 9 ausbildenden Rohres. Die Stützflanken 21 verlaufen auf demselben Umfangskreis. Wird ein derartiger Kolben 11 in die Kartusche 9 hineingesteckt, so muss der radiale Schlitz 25 etwas zusammengedrückt werden. Auch müssen die beiden sich gegenüberliegenden Halteglieder 16 geringfügig aufeinander zu verlagert werden. Die Stützflanken 21 liegen dann mit einer geringen Federvorspannung an der Innenwandung 10 an.

Beim Ausführungsbeispiel ist ferner vorgesehen, dass zwischen zwei Federstegen 17 ein Fenster ausgebildet ist, so dass der Stützarm 20 beziehungsweise der Haltevorsprung 18 mit zwei Federstegen 17 mit dem Grundkörper, der eine Kegelstumpfform hat, verbunden ist.

## Patentansprüche

1. Kartuschenausdruckvorrichtung (1) zum Ausdrücken einer pastösen Masse aus einer eine Innenwandung (10) aufweisenden Kartusche (9) aufweisend einen Kolben (11) und eine von einer an einer Druckstange (7) befestigten Druckplatte (8) beaufschlagbare Rückseite (12), eine dieser gegenüberliegende Frontseite (13) und ein Halteglied (16), das in einer Haltestellung mit einem einen Rand (8') der Druckplatte (8) übergreifenden Haltevorsprung (18) die Druckplatte (8) an die Rückseite (12) fesselt, wobei das Halteglied (16) einen Federsteg (17) ausbildet, mit dem der Haltevorsprung (18) in einer Richtung weg von der Druckstange (7) in eine Freigabestellung verlagerbar am Kolben (11) befestigt ist, **dadurch gekennzeichnet, dass** das Halteglied (16) eine Stützflanke (21) aufweist, die bei in der Kartusche (9) steckendem Kolben (11) durch ein Anschlagen oder Anliegen an der Innenwand (10) der Kartusche (9) ein Ausweichen des Haltegliedes (16) in die Freigabestellung verhindert,

2. Kartuschenausdruckvorrichtung nach einem der vorhergehenden Ansprüche, **gekennzeichnet durch** einen dem Haltevorsprung (18) gegenüberliegenden zweiten Haltevorsprung (18), der insbesondere ebenfalls elastisch in eine Freigabestellung verlagerbar ist.

3. Kartuschenausdruckvorrichtung nach einem der vorhergehenden Ansprüche, **dadurch gekennzeichnet, dass** der Kolben (11) eine Anlageflanke (15') zur Anlage des Randes (8') der Druckplatte (8) aufweist.

4. Kartuschenausdruckvorrichtung nach Anspruch 3, **dadurch gekennzeichnet, dass** die Anlageflanke (15') von einer Begrenzungsrippe (15) ausgebildet ist.

5. Kartuschenausdruckvorrichtung nach einem der vorhergehenden Ansprüche, **dadurch gekennzeichnet, dass** die Stützflanke (21) von einem Stützarm (20) gebildet ist.

6. Kartuschenausdruckvorrichtung nach einem der vorhergehenden Ansprüche, **dadurch gekennzeichnet, dass** einer Sperrflanke (23) des Haltevorsprungs (18) eine Auflaufschräge (19) gegenüberliegt.

## Claims

1. A cartridge discharging device (1) for discharging a pasty compound out of a cartridge (9), which has an inner wall (10), comprising a piston (11) and a rear face (12), which can be acted upon by a pressure plate (8) fastened to a push rod (7), a front face (13) located opposite the rear face (12), and a retaining element (16), which, in a retaining position, secures the pressure plate (8) against the rear face (12) by means of a retaining protrusion (18), which engages over an edge (8') of the pressure plate (8), wherein the retaining element (16) forms a spring web (17), that fastens the retaining protrusion (18) to the piston (11) in a moveable manner into a release position in a direction away from the push rod (7), **characterized in that** the retaining element (16) has a support flank (21) configured to strike or about against the inner wall (10) of the cartridge (9) so as to prevent an escape of the retaining element (16) into the release position when the piston (11) is inserted into the cartridge (9).

2. The cartridge discharging device according to one of the preceding claims, **characterized by** a second retaining protrusion (18) located opposite the retaining protrusion (18), which in particular can also be elastically movable into a release position.

3. The cartridge discharging device according to one of the preceding claims, **characterized in that** the piston (11) has a contact flank (15') for abutting against the edge (8') of the pressure plate (8).

4. The cartridge discharging device according to one of the preceding claims, **characterized in that** the contact flank (15') is formed by a limiting rib (15).

5. The cartridge discharging device according to one of the preceding claims, **characterized in that** the support flank (21) is formed by a support arm (20).

6. The cartridge discharging device according to one of the preceding claims, **characterized in that** a run-on bevel (19) is located opposite a locking flank (23) of the retaining protrusion (18).

## Revendications

1. Dispositif d'expulsion pour une cartouche (1), destiné à expulser une masse pâteuse d'une cartouche (9) comportant une paroi interne (10), comportant un piston (11) et une face arrière (12) sollicitée par une plaque de pression (8), fixée sur une tige de poussée (7), une face frontale (13) placée au vis-à-vis de celle-ci et un organe de maintien (16), qui dans une position de maintien lie avec une saillie de maintien (18) chevauchant le bord (8') de la plaque de pression (8) la plaque de pression (8) à la face arrière (12), l'organe de maintien (16) constituant une barrette à ressort (17) à l'aide de laquelle, en étant déplaçable dans une direction en éloignement de la tige de poussée (7) dans une position de libération, la saillie de maintien (18) est fixée sur le piston (11), **caractérisé en ce que** l'organe de maintien (16) comporte un flanc de soutien (21), qui lorsque le piston (11) est inséré dans la cartouche (9), en butant ou en s'appuyant sur la paroi interne (10) de la cartouche (9), empêche une déviation de l'organe de maintien (16) dans la position de libération.

2. Dispositif d'expulsion pour une cartouche selon l'une quelconque des revendications précédentes, **caractérisé par** une deuxième saillie de maintien (18), placée au vis-à-vis de la saillie de maintien (18), qui notamment, est également déplaçable de manière élastique dans une position de libération.

3. Dispositif d'expulsion pour une cartouche selon l'une quelconque des revendications précédentes, **caractérisé en ce que** le piston (11) comporte un flanc d'appui (15'), pour l'appui du bord (8') de la plaque de pression (8).

4. Dispositif d'expulsion pour une cartouche selon l'une quelconque des revendications précédentes, **caractérisé en ce que** le flanc d'appui (15') est constitué par une nervure de délimitation (15).

5. Dispositif d'expulsion pour une cartouche selon l'une quelconque des revendications précédentes, **caractérisé en ce que** le flanc de soutien (21) est formé par un bras de soutien (20).

6. Dispositif d'expulsion pour une cartouche selon l'une quelconque des revendications précédentes, **caractérisé en ce qu'**au vis-à-vis d'un flanc de blocage (23) de la saillie de maintien (18) est placée une inclinaison formant rampe (19).
